# EUROPÄISCHE PATENTSCHRIFT

(11) **EP 0 203 287 B1**
(45) Veröffentlichungstag und Bekanntmachung des Hinweises auf die Patenterteilung: **07.06.1989**
(21) Anmeldenummer: 86103322.3
(22) Anmeldetag: 12.03.1986
(51) Int. Cl.: F01D 5/22

(54) **Dämpfungselement für freistehende Turbomaschinenschaufeln**
Vibration-absorbing element for the vanes of turbo machines
Elément supprimant les vibrations des aubes de turbomachines

(30) Priorität: 31.05.1985 CH 2309/85
(43) Veröffentlichungstag der Anmeldung: 03.12.1986
(73) Patentinhaber: BBC Brown Boveri AG, CH-5401 Baden (CH)
(72) Erfinder: Bättig, Josef, CH-5442 Fislisbach (CH)

(56) Entgegenhaltungen:
- CH-A- 334 774
- DE-A- 1 426 780
- DE-B- 1 161 912
- FR-A- 1 363 969
- MACHINE DESIGN, Band 34, 19. Juli 1962, Seite 165, Penton, US; "Arched spacers absorb vibration"

## Beschreibung

Die Erfindung betrifft ein Dämpfungssystem für freistehende Schaufeln einer Turbomaschine, bei der die im Rotor befestigten Laufschaufeln untereinander vorzugsweise im radial äusseren Bereich miteinander verbunden sind, wobei die Verbindung zwischen zwei Schaufeln aus einem zum Rotorzentrum hin gekrümmten Plättchen besteht, welches an der Saugseite der einen und an der Druckseite einer zweiten, benachbarten Schaufel verankert ist.

Freistehende Laufschaufeln sowohl von axial durchströmten Turbinen als auch von radial durchströmten Verdichtern oder Turbinen sind schwingungsgefährdet. Im Betrieb führt die einzelne Schaufel von derartigen Turbomaschinen Eigenschwingungen aus, die von der Vibrationsart abhängen, der sie ausgesetzt ist; Tangentialbiegung, Axialbiegung oder Torsion.

Ein System der eingangs genannten Art ist bekannt aus der CH-A 334 774. Die dortigen Dämpfungsplättchen weisen einen radial einwärts gebogenen Mittelteil auf, sowie je zwei Endteile, die sich radial nach aussen erstrecken und mit den Schaufeln mittels Nieten verbunden sind. Neben grossem Herstellungs- und Montageaufwand weisen diese als Ringsegmente bezeichnete Plättchen den Nachteil auf, das infolge der Endteile hohe Zentrifugalbelastungen auftreten. Bei gekrümmtem Schaufelprofil und variabler Strömungskanalbreite ergeben sich je nach Ausführung entweder komplizierte Ringsegmente oder stark erhabene Befestigungsebenen an den Schaufeln selbst, welche dadurch zusätzlich belastet werden.

Ein weiteres, ähnliches System ist aus der FR-A 1 363 969 bekannt. Dort ist das nach innen gekrümmte Plättchen mittels Scharnieren an den jeweils benachbarten Schaufeln befestigt. Wegen der Bolzenverbindung in den Scharnieren müssen letztere relativ dick ausgeführt werden, was zusätzliche Fliehkräfte bewirkt. Zudem entstehen bei gekrümmten Schaufelprofilen ausserordentlich stark hervorstehende Scharnierteile sowohl auf der Saugseite als auch auf der Druckseite der Schaufeln.

Der Erfindung liegt deshalb die Aufgabe zugrunde, für alle Arten von freistehenden Schaufeln ein geeignetes, einfach zu montierendes Dämpfungssystem zu schaffen.

Erfindungsgmäss wird dies dadurch gelöst, dass die Plättchen elastisch verformbar sind und in den Verankerungen unter Montagevorspannung eingeklemmt sind.

Der Vorteil der neuen Massnahme ist neben der ausserordentlichen Einfachheit der Plättchen selbst als Stanzbiegeteil und deren Unempfindlichkeit gegen Form- und Lageänderungen der jeweiligen Schaufeln und Halterungen auch in der Einfachheit der Plättchenhalterung zu sehen, welche sich infolge elastischer Deformation der Plättchen bzw. Torsion der Schaufelblätter ergibt.

Von Vorteil ist, wenn die Plättchen mit einer doppelten Krümmung vorgeformt sind. Zum einen vereinfacht sich dadurch die Geometrie der Verankerung in den Schaufeln, und zum andern erhalten die Plättchen eine einwandfreie Führung sowohl durch ihre aufliegende Unterseite als auch durch die nahezu spielfreie Oberseite. Selbst bei einer reinen Zweipunktauflage können sie nicht aus den Verankerungen kippen.

Es ist zweckmässig, wenn die Plättchen oval ausgebildet sind und an ihren Schmalseiten zwei kreisförmige Auflagen aufweisen. Diese Auflageart gestattet eine axiale Montage, bei welcher die Plättchen nur sehr wenig elastisch zu verformen sind, bevor sie in die entsprechenden Aufnahmen in den Schaufeln einrasten. Darüberhinaus ermöglicht diese Montageart auch verhältnismässig tiefe Aussparungen in den Schaufelwänden.

Sind die Plättchen im wesentlichen dreieckig ausgebildet und demzufolge mit drei Auflagern ausgerüstet, wobei vorzugsweise eines der Auflager an der Saugseite und die zwei weiteren Auflager an der Druckseite der Schaufeln angreifen, so wird damit infolge der nur drei Druckstellen eine stabile Lage erzielt. Wird darüberhinaus, in Axialrichtung gesehen, das Auflager an der Schaufelsaugseite zwischen den beiden Auflagern an der Druckseite angeordnet, so verhindern die Plättchen im Falle von verwundenen Schaufeln eine Entwindung der Schaufeln während des Betriebes.

In der Zeichnung sind mehrere Ausführungsbeispiele der Erfindung schematisch dargestellt. Es zeigen:
Fig. 1 eine Ansicht in Strömungsrichtung auf einen Segmentabschnitt eines Laufrades,
Fig. 2 einen Teilschnitt durch die Beschaufelung un mittelbar oberhalb einer ersten Ausführungsform von Dämpfungselementen,
Fig. 3 bis Fig. 5 verschiedene Einspannvarianten für die Dämpfungselemente,
Fig. 6 einen Teilschnitt durch die Beschaufelung unmittelbar oberhalb einer zweiten Ausführungsform von Dämpfungselementen.

In den Figuren sind nur die für das Verständnis der Erfindung erforderlichen Elemente dargestellt, wobei gleiche Elemente jeweils mit denselben Bezugszeichen versehen sind. Die in Fig. 1 teilweise dargestellte Beschaufelung sei jene eines einstückig hergestellten Turbinenlaufrades eines Abgasturboladers.

Das Laufrad besteht im wesentlichen aus der Turbinenscheibe 1, den mit dieser integrierten, verwundenen Laufschaufein 2 und den zwischen den Schaufeln eingespannten Dämpfungselementen, welche als Plättchen 3 ausgebildet sind. Diese Plättchen sind aufgrund der herrschenden Fliehkraft-und Temperaturverhältnisse aus einer Nickel-Basis-Legierung gefertigt, beispielsweise aus dem unter dem Markennamen Nymonic 90 bekannten Material. Sie sind gemäss Fig. 2 oval, worunter auch ellipsenähnliche Formen oder Rechtecke mit abgerundeten schmalen Seiten verstanden werden. Mit ihren beidseitigen halbkreisförmigen Auflagen 4 liegen sie in entsprechend geformten Ausnehmungen 5, 6 einerseits in der Saugseite 2' einer ersten Schaufel, andererseits in der Druckseite 2" einer zweiten benachbarten Schaufel ein. Die Ausnehmungen können aus den Schaufeln herausgearbeitet sein oder wie im vorliegenden Fall von Integralrädern direkt mit dem Laufrad vergossen werden.

Die bei der Herstellung vorgeformten Plättchen weisen eine doppelte Krümmung auf und werden so montiert, dass der Krümmungsbauch gegen das Zentrum der Turbinenscheibe 1 gerichtet ist (Fig. 1, Fig. 3).

Anlässlich der Plättchenmontage wird wie folgt vorgegangen: In axialer Richtung wird das Plättchen zwischen die Eintrittsprofile zweier benachbarter Schaufeln eingeschoben, mit der Auflage in die Ausnehmung 5 auf der Saugseite 2' in Anschlag gebracht und dann in die Ausnehmung 6 auf der Druckseite 2" eingeschwenkt. Die Ausnehmungen 5 und 6 sind voll ausgefüllt, so dass die strömungsbegrenzenden Wandungen keinerlei Kavernen aufweisen.

Die erforderliche Stützkraft im Betrieb ergibt sich einerseits durch die Montagevorspannung und andererseits infolge der elastischen Deformation des Plättchens und der Schaufel (Torsion). D.h. die Schaufel wird dadurch auf Torsion beansprucht.

Die Fig. 4 und 5 zeigen Verankerungen, wie sie möglich sind bei der Anwendung von einfach gekrümmten Plättchen 3'. Die Verankerung gemäss Fig. 4 wird in einer an den Schaufelblättern angebrachten, nicht sehr tiefgehenden Ausnehmung 7 vollzogen, während sich gemäss Fig. 5 das Plättchen 3' an der Unterseite einer am Schaufelblatt angegossenen Nase 8 abstützt. Beide Lösungen eignen sich für eine Montage in radialer Richtung, bei welcher die Plättchen 3' beim Einpressen zwischen die Schaufeln elastisch verformt werden und dann in die zugehörige Verankerung einrasten. Infolge der zum Rotorzentrum weisenden Plättchenkrümmung wirkt die Fliehkraft während des Betriebes verstemmend, so dass die Plättchen sich nicht aus der jeweiligen Verankerung herauslösen können.

Plättchen einfacher Krümmung und entsprechende Verankerungen können mit Vorteil bei der in Fig. 6 gezeigten Variante ihre Anwendung finden. Das Plättchen 3' weist hier im wesentlichen eine Dreiecksform auf mit den drei Auflagern 4a, 4b und 4c. Die Auflage 4a stützt sich an der Saugseite der Schaufel in der Ausnehmung 7a ab; die Auflagen 4b und 4c sind in den Ausnehmungen 7b und 7c auf der Druckseite der benachbarten Schaufel verankert. In Axialrichtung gesehen liegt die Verbindung 4a/7a zwischen den beiden Verbindungen 4b/7b und 4cf7c, woraus der bereits erwähnte Vorteil resultiert, dass eine Schaufeltorsion infolge Fliehkraft verhindert wird.

Selbstverständlich ist die Erfindung nicht auf die gezeigten und beschriebenen Ausführungsbeispiele beschränkt. In Abweichung zur kreisförmigen Bindung gemäss Fig. 1 könnte beispielsweise jedes zweite Plättchen auf einem kleineren oder grösseren Radius angeordnet sein. Die druck- und saugseitigen Ausnehmungen einer Schaufel befänden sich dann nicht mehr in der gleichen radialen Schaufelebene und würden damit noch weniger querschnittsschwächend wirken.

Eine Anwendungsmöglichkeit für die neue Massnahme ist auch in der Einlaufpartie von Radialverdichterrädern gegeben, wo sie anstelle der aufwendigen, zickzackförmigen Dämpferdrähte oder ggfs. der noch aufwendigeren Deckscheibenbindung treten kann.

## Patentansprüche

1. Dämpfungssystem für freistehende Schaufeln einer Turbomaschine, bei der die im Rotor (1) befestigten Laufschaufeln (2) untereinander vorzugsweise im radial äusseren Bereich miteinander verbunden sind, wobei die Verbindung zwischen zwei Schaufeln aus einem zum Rotorzentrum hin gekrümmten Plättchen (3, 3') besteht, welches an der Saugseite (2') der einen und an der Druckseite (2") einer zweiten, benachbarten Schaufel verankert ist, dadurch gekennzeichnet, dass die Plättchen (3, 3') elastisch verformbar sind und in Verankerungen (5, 6, 7, 8) an den Schaufeln unter Montagevorspannung eingeklemmt sind.

2. Dämpfungssystem nach Anspruch 1, dadurch gekennzeichnet, dass die Plättchen (3) doppelt gekrümmt sind.

3. Dämpfungssystem nach Anspruch 1, dadurch gekennzeichnet, dass die Plättchen (3) oval sind und zwei kreisförmige Auflager aufweisen.

4. Dämpfungssystem nach Anspruch 1, dadurch gekennzeichnet, dass die Plättchen (3') im wesentlichen Dreiecksform mit drei Auflagern (4a-4c) aufweisen, wobei eines der Auflager (4a) an der Saugseite (2') und die zwei weiteren Auflager (4b, 4c) an der Druckseite (2") der Schaufeln (2) angreifen.

5. Dämpfungssystem nach Anspruch 4, dadurch gekennzeichnet, dass in Axialrichtung gesehen das Auflager (4a) an der Schaufelsaugseite (2') zwischen den beiden Auflagern (4b, 4c) an der Druckseite (2") angeordnet ist.

## Claims

1. Damping system for independent blades of a turbomachine, in which therotorblades (2) retained in the rotor (1) are connected together, preferably in the radially outer region, the connection between two blades consisting of a platelet (3, 3') curved towards the centre of the rotor, which platelet is retained on the suction side (2') of one blade and on the pressure side (2") of a second, neighbouring blade, characterized in that the platelets (3, 3') are elastically deformable and are damped in retentions (5, 6, 7, 8) on the blades under assembly prestress.

2. Damping system according to Claim 1, characterized in that the platelets (3) have double curvature.

3. Damping system according to Claim 1, characterized in that the platelets (3) are oval and have two circular support surfaces.

4. Damping system according to Claim 1, characterized in that the platelets (3') have a substantially triangular shape with three support surfaces (4a-4c), one of the support surfaces (4a) engaging on the suction side (2') and the two other support surfaces (4b, 4c) engaging on the pressure side (2") of the blades (2).

5. Damping system according to Claim 4, characterized in that viewed in the axial direction, the support surface (4a) on the blade suction side (2_{'}) is located between the two support surfaces (4b, 4c) on the pressure side (2").

## Revendications

1. Système amortisseur pour des aubes libres d'une turbomachine, dans laquelle les aubes mobiles (2) fixées dans le rotor (1) sont reliées l'une à l'autre, de préférence dans la région radialement extérieure, la liaison entre deux aubes consistant en une plaquette (3, 3') cintrée vers le centre du rotor, laquelle est ancrée au côté d'aspiration (2') d'une première aube et au côté de poussée (2") d'une seconde aube voisine de la première, caractérisé en ce que les plaquettes (3, 3') sont déformables élastiquement et sont serrées avec une précontrainte de montage dans les ancrages (5, 6, 7, 8) prévus dans les aubes.

2. Système amortisseur suivant la revendication 1, caractérisé en ce que les plaquettes (3) sont doublement incurvées.

3. Système amortisseur suivant la revendication 1, caractérisé en ce que les plaquettes (3) sont ovales et présentent deux appuis circulaires.

4. Système amortisseur suivant la revendication 1, caractérisé en ce que les plaquettes (3') présentent une forme essentiellement triangulaire avec trois appuis (4a-4c), un des appuis (4a) étant appliqué sur le côté d'aspiration (2') et les deux autres appuis (4b, 4c) étant appliqués sur le côté de poussé (2") des aubes (2).

5. Système amortisseur suivant la revendication 4, caractérisé en ce que, considéré en direction axiale, l'appui (4a) appliqué sur le côté d'aspiration (2') d'une aube est situé entre les deux appuis (4b, 4c) appliqués sur le côté de poussée (2").
